# EUROPÄISCHE PATENTSCHRIFT

(11) **EP 2 414 730 B1**
(45) Veröffentlichungstag und Bekanntmachung des Hinweises auf die Patenterteilung: **08.05.2013**
(21) Anmeldenummer: 10713120.3
(22) Anmeldetag: 08.03.2010
(51) Int. Cl.: F22B 37/32, B04C 5/00, F22B 37/26, B04C 3/04, B04C 3/06

(54) **VORRICHTUNG ZUR PHASENSEPARATION EINES MEHRPHASEN-FLUIDSTROMS, DAMPFTURBINENANLAGE MIT EINER DERARTIGEN VORRICHTUNG UND ZUGEHÖRIGES BETRIEBSVERFAHREN**
DEVICE FOR PHASE SEPARATING A MULTI-PHASE FLUID FLOW, STEAM TURBINE PLANT HAVING SUCH A DEVICE, AND ASSOCIATED OPERATING METHOD
DISPOSITIF DE SÉPARATION DE PHASES D'UN FLUX FLUIDIQUE MULTIPHASE, INSTALLATION DE TURBINES À VAPEUR POURVUE D'UN TEL DISPOSITIF ET PROCÉDÉ DE FONCTIONNEMENT ASSOCIÉ

(30) Priorität: 01.04.2009 DE 102009015260
(43) Veröffentlichungstag der Anmeldung: 08.02.2012
(73) Patentinhaber: Areva NP GmbH, 91052 Erlangen (DE)
(72) Erfinder: BRUCE, Barnaby, 91058 Erlangen (DE)
(74) Vertreter: Tergau & Walkenhorst
(86) Internationale Anmeldenummer: PCT/EP2010/001436
(87) Internationale Veröffentlichungsnummer: WO 2010/112123

(56) Entgegenhaltungen:
- US-A- 4 263 025
- US-B1- 6 516 617

## Beschreibung

Die Erfindung bezieht sich auf eine Vorrichtung zur Phasenseparation eines Mehrphasenfluidstroms mit einem im Wesentlichen um eine Mittelachse rotationssymmetrisch ausgestalteten, einen Hohlraum umschließenden Gehäuse, mit wenigstens einer Zufuhrleitung für den Fluidstrom, die für eine im Wesentlichen ta ngential zur Gehäuseinnenseite gerichtete Einströmung des Fluidstroms ausgelegt ist, und mit wenigstens einer Abfuhrleitung für den separierten gasförmigen Anteil des Fluidstroms. Die Erfindung bezieht sich weiterhin auf eine Dampfturbinenanlage mit einer Hochdruckturbine und einer Niederdruckturbine und mit einer derartigen Vorrichtung. Sie bezieht sich ferner auf ein Verfahren zum Betreiben einer derartigen Dampfturbinenanlage.

In Kraftwerken, insbesondere Kernkraftwerken, in denen zur Energieerzeugung bzw. Energieumwandlung Dampf verwendet wird, werden gewöhnlich unterschiedliche Turbinen eingesetzt, die mit unterschiedlichem Dampfdruck arbeiten. Der in einem Kraftwerk erzeugte Frischdampf wird dabei beispielsweise in eine Hochdruckturbine geleitet, leistet dort Arbeit und wird somit entspannt. Bevor der Dampf nun in eine Niederdruckturbine, die für geringeren Dampfdruck ausgelegt ist, eingeleitet wird, wird gewöhnlich sein Wasseranteil reduziert. Darüber hinaus ist gewöhnlich eine Überhitzung des Dampfes vor seiner Einleitung in die Niederdruckturbine vorgesehen. Durch diese Maßnahmen wird einerseits der Wirkungsgrad der Niederdruckturbine gesteigert, andererseits wird die Lebensdauer der Turbine erhöht, da Schäden, die beispielsweise durch tropfenbedingte Erosion bzw. Korrosion der Bauteile entstehen können, reduziert bzw. vermieden werden.

Um den aus der Hochdruckturbine austretenden, entspannten Dampf derartig aufzubereiten, werden gewöhnlich strömungsmäßig in Reihe geschaltete Wasserabscheider und Zwischenüberhitzer verwendet, die baulich in der Art einer Neben- oder Hintereinanderaufstellung miteinander kombiniert sein können (kombinierter Wasserabscheider / Zwischenüberhitzer, kurz WaZü). Dabei wird gewöhnlich in einer ersten Komponente des Wasserabscheiders / Zwischenüberhitzers der Wasseranteil des Dampfes reduziert, bevor der nun im Wesentlichen gasförmige Anteil in eine zweite Komponente geführt wird, in der er überhitzt wird. Der somit überhitzte Dampf wird nun in die Niederdruckturbine eingeleitet, wo er entspannt wird und dadurch Arbeit verrichtet.

US 426 26 302 offenbart eine Vorrichtung zur Phasensenparation nach dem Stand der Technik.

Zur Abscheidung des Wasseranteils können verschiedene Vorrichtungen verwendet werden. Dazu gehören beispielsweise Bleche, an denen der Dampfstrom entlang geleitet wird. Zur Abscheidung des Wasseranteils kann ferner auch ein sogenannter Zyklonabscheider oder Zyklon verwendet werden, in dessen im Wesentlichen rotationssymmetrisches Gehäuse der Dampfstrom tangential zur Gehäuseinnenseite eingeführt wird. Dadurch wird der schwerere Wasseranteil durch die Zentrifugalkraft nach außen gedrängt, und der leichtere, im Wesentlichen gasförmige Anteil strömt aufgrund der sich im Zyklon ausbildenden Strömungsverhältnisse in das Innere des vom Gehäuse umgebenen Hohlraumes und sammelt sich dort. In beiden Fällen wird der gasförmige Anteil des Dampfes nun in eine strömungsmäßig nachgeschaltete und baulich /räumlich separierte zweite Komponente des WaZü geleitet, in der er überhitzt wird. Dies wird gewöhnlich dadurch erreicht, dass von dem Dampf Heizrohre angeströmt werden, die den Dampf durch Wärmeübertragung entsprechend erhitzen bzw. überhitzen.

US6516617 offenbart ein Verfahren aus dem Stan der Technik.

Damit die Abscheidung von Wasser bzw. die Zwischenüberhitzung des Dampfes zufriedenstellend erfolgen können, müssen die jeweiligen Komponenten entsprechend großvolumig dimensioniert werden, woraus sich unmittelbar ein entsprechender Materialaufwand und räumlicher Platzbedarf ergibt. Andererseits sind bei der Konstruktion von Kraftwerken möglichst geringer Materialbedarf und Raumbedarf erstrebenswert.

Der Erfindung liegt daher die Aufgabe zugrunde, eine Vorrichtung zur Phasenseparation eines Mehrphasen-Fluidstroms bereitzustellen, die sich zur Erhitzung des gasförmigen Anteils des Fluidstroms, z.B. Dampfes, eignet, und geringe Anforderungen an Material und Platzbedarf stellt. Weiterhin soll eine Dampfturbinenanlage mit einer Hochdruckturbine und einer Niederdruckturbine, in der eine derartige Vorrichtung besonders vorteilhaft verwendet werden kann, angegeben werden. Ferner soll ein Verfahren zum Betreiben einer solchen Dampfturbinenanlage angegeben werden.

Bezüglich der Vorrichtung zur Phasenseparation eines Mehrphasen-Fluidstroms wird diese Aufgabe erfindungsgemäß gelöst, indem im Hohlraum zur Erhitzung des gasförmigen Anteils ausgelegte Heizelemente in einem konzentrisch um die Mittelachse gelegenen Ringraum angeordnet sind.

Vorteilhafte Ausgestaltungen der Erfindung sind Gegenstand der Unteransprüche.

Die Erfindung geht von der Überlegung aus, dass der vergleichsweise große Raumbedarf herkömmlicher Wasserabscheider / Zwischenüberhitzer unter anderem darauf beruht, dass die Abscheidung von Wasser aus dem ursprünglich aus der Hochdruckturbine austretenden Dampf und die anschließende Überhitzung des separierten gasförmigen Anteils zeitlich nacheinander in zwei räumlich voneinander getrennten Raumbereichen oder Gerätekomponenten erfolgt, die in der Art einer strömungsseitigen Reihenschaltung hintereinander angeordnet sind. Dadurch werden spezifische Anforderungen an die bauliche Konstruktion der Wasserabscheider / Zwischenüberhitzer gestellt, die systembedingt einen relativ großen Einbauraum benötigen.

Wie aber nun erkannt wurde, müssen diese zwei Raumbereiche nicht notwendigerweise baulich hintereinander in getrennten Gehäusen angeordnet sein. Geeignete Strömungsverhältnisse vorausgesetzt, lassen sich diese Raumbereiche nämlich auch in einem einzigen Gehäuse ineinander geschachtelt anordnen, wobei die Flüssigkeitsabscheidung und die Überhitzung des gasförmigen Fluidanteils für ein gegebenes Volumenelement des Fluids zeitlich gesehen im Wesentlichen simultan bzw. kurz nacheinander erfolgen.

Derartige geeignete Strömungsverhältnisse werden von einem Wasserabscheider in Zyklonbauweise geliefert. Durch das tangentiale Anströmen der Gehäuseinnenseite des Zyklons erfolgt durch die auf den Strom wirkende Zentrifugalkraft das Abscheiden der schweren Komponente, beispielsweise Wasser, im Außenbereich des vom Gehäuse umgebenen Hohlraums an der Gehäuseinnenseite. Der leichtere, gasförmige Anteil des ursprünglichen Fluidstroms, beispielsweise Wasserdampf, strömt dabei in das Innere des Hohlraums. Werden nun in einem inneren oder mittleren Bereich des Hohlraums, insbesondere in einem Ringraum, Heizelemente zur Erhitzung bzw. Überhitzung des gasförmigen Anteils derart angeordnet, dass der Übertritt der leichteren Phase in den Innenbereich weiterhin ermöglicht ist, so werden die gasförmigen Anteile direkt während ihres Übertritts in den Innenbereich erhitzt bzw. überhitzt. Dadurch entsteht im Inneren des zur Wasserabscheidung ausgelegten äußeren Raumbereiches ein innerer Raumbereich, der im Wesentlichen den überhitzten Dampf enthält. Der überhitzte, gasförmige Anteil kann dann aus dem inneren Raumbereich herausgeführt und bedarfsmäßig weiter verwendet werden. Durch diese Ineinanderschachtelung der zwei funktionell unterschiedlichen Raumbereiche kann ein kombinierter Wasserabscheider /Zwischenüberhitzer in ausgesprochen kompakter Bauweise realisiert werden. Zusätzlich dazu können Materialkosten eingespart werden, da für die beiden Prozesse nur ein einziges Gehäuse notwendig ist.

Eine derartige Konstruktion ist nicht auf die Behandlung von Wasserdampf beschränkt. Sie kann immer dann eingesetzt werden, wenn aus einem mehrkomponentigen Fluidstrom eine oder mehrere Phasen von schweren Teilchen bzw. Bestandteilen absepariert werden sollen, und der oder die leichten Anteile des ursprünglichen Fluidstroms erhitzt werden sollen.

In einer bevorzugten Ausführungsform ist der Ringraum mit den Heizelementen für eine Durchströmung des gasförmigen Anteils des Fluidstroms ausgelegt. Dabei separiert er den Hohlraum in einen zwischen Gehäuseinnenseite und Ringraum liegenden Einströmraum und einen innerhalb des Ringraums liegenden Abströmraum. Eine klare Trennung der beiden Raumgebiete erlaubt in optimierter Weise eine Separation der beiden aufeinanderfolgenden Prozesse. Es ist insbesondere vorteilhaft, wenn der in den Einströmraum strömende Anteil des Fluidstroms einen möglichst geringen Anteil der schweren Komponente hat, um Energie für seine Erhitzung zu sparen. Bei einem Einsatz in einer Dampfturbinenanlage können dadurch Wirkungsgrad und Lebenszeit bzw. Wartungsintervalle der Turbine erhöht werden.

Je nach Zusammensetzung des mehrkomponentigen Fluidstromes sind unterschiedliche Ausgestaltungen des rotationssymmetrischen Gehäuses vorteilhaft. Beispielsweise kann sich das Gehäuse zu einer Richtung hin, insbesondere in Richtung zur Abfuhrleitung (Strömungsauslass) hin in seinem Querschnitt verjüngen. Eine Abscheidung von Wasser aus einem Wasserdampf-/Wasser-Strom wird vorzugsweise in einem im Wesentlichen hohlzylindrisch ausgestalteten Gehäuse durchgeführt.

Um die Schwerkraft zur Abscheidung der schweren Komponente des Mehrphasen-Fluidstroms in optimierter Weise zu nutzen, hat die Mittelachse des Gehäuses vorzugsweise eine im Wesentlichen vertikale Ausrichtung. Die schwere Komponente des Fluidstromes bewegt sich (fließt) dann an der Gehäuseinnenseite nach unten und kann dort gesammelt bzw. abgeführt werden. Generell ist eine Vertikalaufstellung des Zyklonabscheiders vorteilhaft, da in diesem Fall die Schwerkraft keine Unwucht in der Wirbelströmung hervorruft.

Für die Verwendung der Vorrichtung in einer Dampfturbinenanlage mit einer Hochdruckturbine und einer Niederdruckturbine sollte der der Hochdruckturbine entnommene Dampf der Niederdruckturbine im überhitzten Zustand zugeführt werden. Dazu sollten die Heizelemente hinsichtlich ihrer Heizleistung zur Überhitzung des gasförmigen Anteils des Fluidstromes, insbesondere Wasserdampfes, ausgelegt sein.

Eine möglichst effektive Nutzung der Vorrichtung wird erreicht, wenn der Mehrphasen-Fluidstrom durch mehrere Zufuhrleitungen zugeführt wird. Liegen die Zufuhrleitungen - jedenfalls im Bereich ihres Gehäuseanschlusses - in einer zur Mittelachse des Gehäuses im Wesentlichen senkrechten Ebene, sind sie vorteilhafterweise derart ausgelegt, dass der Geschwindigkeitsvektor des in den Hohlraum einströmenden Fluidstroms eine Komponente hat, die aus dieser Ebene heraus weist. Hierbei ist ein gemittelter Geschwindigkeitsvektor gemeint, der über die einzelnen Bestandteile des Fluidstroms gemittelt ist. Dadurch kann verhindert werden, dass die durch die verschiedenen Zufuhrleitungen einströmenden Fluidströme miteinander kollidieren, und die Fluidströme erhalten eine Vorzugsrichtung in Richtung der Mittelachse. Vorteilhafterweise strömt dabei der Fluidstrom in einem Winkel zwischen 10° und 30°, insbesondere von etwa 15°, zu einer senkrecht zur Mittelachse stehenden Ebene ein. Das heißt, der sich infolge der Wandgeometrie einstellenden Wirbelströmung wird vorzugsweise eine Geschwindigkeitskomponente in Richtung der Mittelachse überlagert, so dass sich insgesamt eine helixartige Strömung ausbildet. Bei einer Vertikalaufstellung der Separationsvorrichtung weist die in Richtung der Mittelachse gerichtete Geschwindigkeitskomponente vorteilhafterweise nach unten.

Vorzugsweise werden für die Einströmung des Fluidstroms vier Zufuhrleitungen verwendet, die gleichmäßig und symmetrisch über den Umfang des Gehäuses verteilt angeordnet sind. Bei geeigneter Dimensionierung des Gehäuses kann auf diese Weise der einströmende Fluidstrom vorteilhaft auf vier gleich große Bereiche der Gehäuseinnenseite aufgeteilt werden, ohne dass die einzelnen Ströme aufeinandertreffen und sich dabei stören.

Die sich im Gehäuse der Vorrichtung ausbildenden Strömungsverhältnisse sorgen dafür, dass der gasförmige Anteil des Fluidstroms in das Innere des vom Gehäuse umgebenen Hohlraums strömt. Dort strömt er die Heizelemente an und wird dabei erhitzt bzw. überhitzt. Die Richtung, mit der die Heizelemente angeströmt werden, kann durch im Einströmraum angeordnete Leitbleche bzw. Leitschaufeln optimiert werden. Zum Beispiel kann auf diese Weise erreicht werden, dass die Heizrohre im Wesentlichen frontal angeströmt werden, bzw. die tangentiale Komponente kann reduziert werden. Da andererseits diese Leitelemente den Einströmraum verkleinern, sollte je nach Anwendung entschieden werden, ob und mit welchen Abmessungen sie verwendet werden.

Im Bedarfsfall, falls der durch die Zyklonwirkung erzielte Abscheidegrad zu schlecht ist und der in den Innenbereich übertretende gasförmige Anteil des Fluidstroms eine für die beabsichtigte Verwendung bzw. für die weitere Erhitzung zu große Menge der schwereren flüssigen Komponente mit sich trägt, können in dem Einströmraum zur weiteren Abscheidung Feinabscheider angeordnet werden. Das sich im Feinabscheider bildende Kondensat kann durch eine Kondensatableitung aus dem Hohlraum abgeführt werden.

Die Vorrichtung eignet sich sowohl zur einstufigen als auch zur mehrstufigen (Zwischen-) Überhitzung. Zur zwei- bzw. mehrstufigen Überhitzung können beispielsweise im Ringraum in Richtung der Mittelachse gesehen zwei bzw. mehrere Gruppen von Heizelementen hintereinander angeordnet sein. Die den einzelnen Gruppen zugehörigen Heizelemente können dabei für jeweils unterschiedliche Heizleistungen bzw. Heiztemperaturen ausgelegt sein.

In einer bevorzugten Ausführungsform der Vorrichtung sind die Heizelemente rohrförmig ausgestaltet. Zur Erhitzung bzw. Überhitzung des gasförmigen Anteils können die Heizelemente von einem fluiden Heizmedium, insbesondere Wasserdampf, durchströmt werden. Für eine mehrstufige Erhitzung kann dazu beispielsweise in unterschiedlichen Gruppen von Heizelementen Dampf mit unterschiedlichem Druck und/oder unterschiedlicher Temperatur verwendet werden.

Für eine möglichst effektive Erhitzung des gasförmigen Anteils werden als Heizelemente geradlinige Rohre verwendet, die parallel zur Mittelachse des Gebäudes ausgerichtet sind. Hierzu kann im Ringraum eine Mehrzahl von Rohren angeordnet sein, die je nach Anwendung unterschiedlich ausgestaltet sein können. Beispielsweise können Glattrohre oder Rippenrohre, oder günstige Kombinationen dieser Rohrtypen, verwendet werden. Zweckmäßigerweise sind die einzelnen Rohre derart voneinander beabstandet, dass durch die verbleibenden Zwischenräume ein möglichst ungehinderter Übertritt der aus der Fluidströmung separierten gasförmigen Phase vom außen liegenden Einströmraum in den innen liegenden Abströmraum erfolgen kann. Andererseits ist natürlich eine gewisse "Dichte" von Rohren erforderlich, um die angestrebte Heizwirkung zu realisieren.

Die Heizrohre sind vorteilhafterweise zu Rohrbündeln zusammengefasst. Dabei können sogenannte Ringbündel eingesetzt werden, bei denen die Rohre mehr oder weniger gleichmäßig verteilt im Ringraum angeordnet sind. Alternativ oder in Kombination dazu können sogenannte Einzelbündel Verwendung finden. Dabei sind jeweils mehrere zueinander benachbarte Heizelemente zu einem Bündel zusammengefasst. Die Einzelbündel können vormontiert sein und lassen sich als Ganzes handhaben. Im Bedarfsfall lassen sie sich leichter montieren, demontieren bzw. austauschen als Einzelrohre.

In einer bevorzugten Ausführungsform ist in das Gehäuse eine ringförmige, senkrecht zur Mittelachse ausgerichtete Trennplatte eingesetzt ist, die den Hohlraum in zwei Teilräume aufteilt, und deren Innenkreis im Wesentlichen mit dem Innenkreis des Ringraums übereinstimmt, und deren Außenkreisradius etwas geringer als der Radius der Gehäuseinnenseite ist. Dadurch sind die beiden Teilräume strömungsmäßig nur durch einen im Innenkreis der Trennplatte und damit im Innern des Ringraums liegenden Durchgang miteinander verbunden. Vorteilhafterweise befinden sich die Zufuhrleitungen und die Abfuhrleitungen in jeweils unterschiedlichen Teilräumen. Der gasförmige Anteil des Fluidstroms kann auf diese Weise besonders günstig durch das Gehäuse geführt werden, wobei sicher gestellt wird, dass er den Ringraum zweimal, nämlich einmal von außen nach innen, und einmal von innen nach außen, durchströmt. Da die Trennplatte in radialer Richtung nicht bis zur Gehäuseinnenseite reicht, kann das Kondensat dort ungehindert abfließen.

Bezüglich der Dampfturbinenanlage wird die oben genannte Aufgabe erfindungsgemäß gelöst, indem die Zufuhrleitung oder alle Zufuhrleitungen der oben beschriebenen Separationsvorrichtung mit dem Dampfauslass der Hochdruckturbine verbunden sind, und die Abfuhrleitung oder alle Abfuhrleitungen mit dem Dampfeinlass der Niederdruckturbine verbunden sind. Somit wird der Dampf aus der Hochdruckturbine in die Separationsvorrichtung eingeleitet, in der einerseits der Wasseranteil aus dem Dampf abgeschieden wird und anderseits der gasförmige Anteil überhitzt wird. Der überhitzte Dampf wird anschließend in die Niederdruckturbine eingeleitet, wo er zur weiteren Energiegewinnung verwendet wird.

Bezüglich des Verfahrens wird die oben genannte Aufgabe erfindungsgemäß gelöst, indem der dem Dampfauslass der Hochdruckturbine entströmende Dampf in einen Hohlraum geleitet wird, der von einem im Wesentlichen um eine Mittelachse rotationssymmetrischen Gehäuse umschlossen ist, wodurch der Dampf in Rotation versetzt wird und sein gasförmiger Anteil vom flüssigen Anteil separiert und in einem innerem Bereich des vom Gehäuse umgebenen Hohlraumes gesammelt wird, und wobei der gasförmige Anteil bei seinem Übertritt in den inneren Bereich durch Heizelemente erhitzt wird und anschließend dem Dampfeinlass der Niederdruckturbine zugeführt wird.

In einer bevorzugten Version des Verfahrens sind zumindest einige der Heizelemente rohrförmig ausgestaltet, bilden also Heizrohre. Der von einem Dampferzeuger erzeugte Frischdampf wird in zumindest einige der Heizrohe geleitet, wodurch der mit den Außenseiten der Heizrohre im Kontakt tretende gasförmige Anteil des in die Separationsvorrichtung eingeleiteten Fluidstroms erhitzt bzw. überhitzt wird. Alternativ oder in Kombination dazu kann der Hochdruckturbine Anzapfdampf entnommen werden, der dann in zumindest einige der Heizelemente geleitet wird. Auf diese Weise kann insbesondere eine zwei- oder mehrstufige Überhitzung des gasförmigen Anteils des Fluidstroms erreicht werden.

Die mit der Erfindung erzielten Vorteile bestehen insbesondere darin, dass durch eine geschickte Anordnung von Heizelementen innerhalb eines Zyklonabscheiders eine Abscheidung einer schweren Komponente bzw. einer flüssigen Phase eines Mehrphasen-Fluidstroms bei gleichzeitiger Erhitzung bzw. Überhitzung des gasförmigen Anteils des Fluidstroms in ausgesprochen raumsparender und Material und Baukosten schonender Weise realisiert werden kann. Dadurch ist die Vorrichtung insbesondere für den Einsatz in Anlagen geeignet, die auf engem Raum gebaut werden müssen. Zur primären Abscheidung der schweren Komponente oder Phase des Fluidstroms wird dabei das Zyklonprinzip genutzt. Der Einbau von zusätzlichen Feinabscheidern erlaubt eine weitere Reduzierung der schweren Komponente. Die Anströmung der Heizelemente, die zur Erhitzung bzw. Überhitzung der leichten Phase des Fluidstroms ausgelegt sind, kann durch die Verwendung von Leitblechen, Leitschaufeln bzw. Lochblenden weiter verbessert werden.

Eine Dampfturbinenanlage, bei der eine derartige Separationsvorrichtung zwischen eine Hochdruckturbine und Niederdruckturbine geschaltet ist, kann in besonders kompakter und Material schonender Bauweise realisiert werden. Dabei kann die Vorrichtung im Wesentlichen in einem vertikal aufgestellten Gehäuse direkt unter der Hochdruckturbine angebracht werden, so dass das Gas aus dem Dampfauslass der Hochdruckturbine am oberen Ende des Gehäuses in die Vorrichtung einströmen kann. Durch Abfuhrleitungen am unteren Ende des Gehäuses kann dann der überhitzte Dampf der Niederdruckturbine zugeführt werden.

Verschiedene Ausführungsbeispiele der Erfindung werden nachfolgend anhand einer Zeichnung erläutert. Darin zeigen in stark schematisierter Darstellung:
- Fig. 1: vier verschiedene, aneinandergesetzte viertelkreisförmige Teilquerschnitte von vier verschiedenen möglichen Ausgestaltungen einer Vorrichtung zur Phasenseparation eines Mehrphasen-Fuidstroms mit einem im Wesentlichen um eine Mittelachse rotationssymmetrisch ausgestalteten Gehäuse, wobei die jeweilige Querschnittsebene senkrecht zur Mittelachse gewählt ist,
- Fig. 2: einen Längsschnitt durch die linksseitige Hälfte einer Ausführungsform der Vorrichtung gemäß Fig.1,
- Fig. 3: eine weitere Ausführungsform der Vorrichtung gemäß Fig. 1 im rechtsseitigen Längsschnitt,
- Fig. 4: eine Mehrzahl von Heizelementen der Vorrichtung gemäß Fig. 1 bis Fig. 3 und von den Heizelementen zugeordneten Leitschaufeln, hier im Querschnitt mit Blickrichtung in Richtung der Mittelachse dargestellt,
- Fig. 5: einen Längsschnitt durch die linksseitige Hälfte einer weiteren bevorzugten Ausführungsform der Vorrichtung gemäß Fig. 1, und
- Fig. 6: ein schematisiertes Blockschaltbild einer Dampfturbinenanlage mit einer Hochdruckturbine, einer Niederdruckturbine, einem Frischdampferzeuger sowie mit einer Vorrichtung zur Phasenseparation eines Mehrphasen-Fluidstroms gemäß einer Ausführungsform nach Fig. 1 bis Fig. 5.

Gleiche Teile sind in allen Figuren mit denselben Bezugszeichen versehen.

Die in Fig. 1 gezeigte Vorrichtung 1 zur Phasenseparation eines Mehrphasen-Fluidstroms umfasst ein im Wesentlichen um eine Mittelachse M rotationssymmetrisch und hohlzylindrisch ausgestaltetes Gehäuse 2, das einen Hohlraum 3 umschließt und in das vier Zufuhrleitungen 6 eingelassen sind. Dabei entspricht jeder Quadrant der Fig. 1 einer möglichen Ausgestaltung der Vorrichtung, wobei in Wirklichkeit jeweils alle vier Quadranten in einer der hier gezeigten vier Weisen realisiert sind. Das Gehäuse 2 hat in einer bevorzugten Ausgestaltung einen Durchmesser von ca. 6 Metern.

Der Mehrphasen-Fluidstrom (nicht eingezeichnet) strömt dabei in Einströmrichtung 10 im Wesentlichen tangential zur Gehäuseinnenseite 11 in den vom Gehäuse 2 umgegeben Hohlraum 3 ein. Bei dem Fluidstrom kann es sich beispielsweise um Dampf handeln, der aus dem Dampfauslass einer in einer Dampfturbinenanlage installierten Hochdruckturbine durch die Zufuhrleitungen 6 in das Gehäuse 2 der Vorrichtung 1 geleitet wird. Das Gehäuse 2 ist vorzugsweise aus Stahl bzw. Edelstahl angefertigt, wobei je nach Einsatzgebiet auch andere Materialien vorteilhaft sein können.

Der Fluidstrom wird dabei in Rotation versetzt, wobei die auf den Fluidstrom wirkende Zentrifugalkraft die schwere Komponente des Fluidstroms, in diesem Fall Wasser, nach außen an die Gehäuseinnenseite 11 zieht. Der gasförmige Anteil des Fluidstroms bewegt sich aufgrund der sich im Hohlraum 3 ausbildenden Strömungsverhältnisse von dem Einströmraum 12 in den Ringraum 14. Der ringförmige Ringraum 14 schließt den im Inneren des Gehäuses 2 liegenden zylindrischen Abströmraum 16 räumlich ein. In dem Ringraum 14 sind Heizelemente, die hinsichtlich ihrer Heizleistung zur Überhitzung des gasförmigen Anteils des Fluidstroms ausgelegt sind, angeordnet. Dabei können einzelne Heizrohre 18 Verwendung finden, die in ihrer Gesamtheit gewissermaßen Ringbündel bilden. Bei einer Länge der im Ringbündel verwendeten Rohre von ca. 13 m und einem Gehäusedurchmesser von 6 m stehen bei einem Außendurchmesser des Bündels von ca. 3,5 m und einem Rohrdurchmesser von jeweils ca. 2,3 cm bei einer Gesamtanzahl von ca. 5000 Rohren ca. 16.000 m² Heizfläche zur Verfügung. Alternativ dazu oder in Kombination mit den Heizrohren 18 können Einzelbündel 20 eingesetzt werden. Die Heizrohre 18 bzw. Einzelbündel 20 werden in Strömungsrichtung 22 von dem gasförmigen Anteil des Fluidstroms angeströmt. Der gasförmige Anteil wird im Ringraum 14 überhitzt, worauf er in den Abströmraum 16 weiterströmt. Von dort wird er durch Abfuhrleitungen 24 (in Fig. 1 nicht eingezeichnet) in die Niederdruckturbine weitergeleitet.

Bei einer direkten Anströmung der Heizelemente durch den Fluidstrom kann aufgrund früherer Erfahrungen ein Abscheidewirkungsgrad des Wassers von bis zu ca. 80% erreicht werden. Dies bedeutet, dass der die Heizrohre 18 bzw. Einzelbündel 20 anströmende Dampf noch ca. 2,6% Wasseranteil hat. Um im Bedarfsfall den Wasseranteil noch weiter zu reduzieren, können im Einströmraum 12 Feinabscheider 28 angebracht sein. Als Feinabscheider 28 können beispielsweise unterschiedlich ausgestaltete Bleche Verwendung finden. Es können auch so genannte Rippenabscheider verwendet werden. Eine weitere Alternative besteht aus Paketen von gewellten Blechen. Gewöhnlich sind diese Abscheideelemente in einem Rahmen befestigt bzw. verankert. Unter Zuhilfenahme der Feinabscheider 28 kann der Wasseranteil auf ca. 0,5% bis 1% reduziert werden. Allerdings geht mit dem Einbringen der Feinabscheider 28 in den Einströmraum 12 ein Druckverlust einher und der Einströmraum 12 wird verkleinert. Im Ausführungsbeispiel sind die Feinabscheider 28 auf einem um die Mittelachse M gelegenen Außenkreis mit ca. 4m Durchmesser angeordnet und stellen eine Anströmungsfläche von ca. 70 m² bereit.

Unter Berücksichtigung der gesamten Energiebilanz der Vorrichtung 1 wird die zusätzlich gebrauchte Wärme, die durch den erhöhten Wasseranteil von ca. 2,6 % (ohne Feinabscheider 28) im Vergleich zu 0,5 bis 1 % (mit Feinabscheidern 28) am Eintritt des Rohrbündels verursacht würde, durch den Wegfall des durch die Feinabscheider 28 verursachten Druckverlustes wahrscheinlich vernachlässigbar sein. Die Energiebilanz ergibt sich dabei wie folgt: Um bei einem Wasseranteil von 2,6 % auf denselben Austrittsdruck und dieselbe Austrittstemperatur des Dampfes an der Abfuhrleitung 24 zu kommen wie bei einem Wasseranteil von 0,5 bis 1 %, muss ca. 20 % mehr Frischdampf von der Frischdampfleitung bzw. von der Hochdruckturbine angezapft und in die Heizrohre eingeleitet werden. Wenn aber der rohrseitige Massenstrom durch die Heizrohre gleich bleibt, sinkt aufgrund des ca. 2 % höheren Wasseranteils die Austrittstemperatur um ca. 20 K. Pro Kelvin Temperaturverlust sinkt die Generatorleistung in einer typischen Kraftwerksturbine um ca. 0,2 MWₑ (Megawatt elektrisch). Dagegen gewinnt man pro bar weniger Druckyerlust 10 MWₑ an Generatorleistung. Ein Austrittstemperaturverlust des überhitzten Dampfes von ca. 20 K lässt sich somit durch eine Verringerung des Austrittsdruckverlustes von ca. 400 mbar kompensieren.

Um die Anströmung der Heizelemente zu verbessern bzw. um die tangentiale Komponente der Anströmungsgeschwindigkeit zu reduzieren bzw. komplett auszuschließen, können Leitbleche 32, Lochbleche 34 bzw. Leitschaufeln 36 im Einströmraum 12 angeordnet sein. Durch diese Umlenkvorrichtungen wird allerdings der Einströmraum 12 in seiner Größe reduziert. Leitbleche 32, Lochbleche 34 und Leitschaufeln 36 können in der Vorrichtung 1 jeweils alleine oder in unterschiedlichen Kombinationen miteinander verwendet werden.

Als Heizelemente können Rohrbündel Verwendung finden, wie sie u.a. in Wärmetauschern verwendet werden. Um eine möglichst große Heizoberfläche zur Verfügung zu stellen, können dabei Rippenrohre bzw. geschlitzte Rippenrohre eingesetzt werden. Es können auch - gegebenenfalls in Kombination mit diesen - Glattrohre Verwendung finden. Die Rohre werden dabei beispielsweise von Frischdampf bei ca. 70 bar und/oder - bei mehrstufiger Erhitzung - von Anzapfdampf der Hochdruckturbine bei ca. 30 bar durchströmt. Die Heizrohre 18 weisen vorzugsweise an der Außenseite ein rundes Querschnittsprofil auf, um dem zu erhitzenden Fluidstrom möglichst wenig Strömungswiderstand entgegenzusetzen.

Die Vorrichtung 1 ist in Fig. 2 in einem linksseitigen Längsschnitt in einer möglichen Ausführungsform dargestellt. In dieser Ausführungsform ist das Gehäuse 2 der Vorrichtung 1 im Wesentlichen senkrecht aufgestellt. Das Gehäuse 2 ist im Wesentlichen hohlzylindrisch ausgestaltet und rotationssymmetrisch um die Mittelachse M. In den Ringraum 14 sind Heizrohre 18 in Form eines Ringbündels montiert. Zur Überhitzung des gasförmigen Anteils wird den Heizrohren 18 Frischdampf durch die Frischdampfzuleitung 38 zugeführt. Auf etwa halber Höhe des Gehäuses 2 wird der Hohlraum 3 durch eine horizontal ausgerichtete, ringförmige Trennplatte 37 in einen oberen und einen unteren Teilraum aufgeteilt. Die Trennplatte 37 erstreckt sich in radialer Richtung vom Innendurchmesser des Ringraumes 14 bzw. Ringbündels bis fast zur Gehäuseinnenseite 11. Der obere und der untere Teilraum sind auf diese Weise strömungsmäßig nur über den innerhalb der Trennplatte 37 liegenden Verbindungsabschnitt des Abströmraums 16 verbunden. Diese Ausführung kann (jedenfalls im oberen Teilraum) mit allen vier in Fig. 1 dargestellten Varianten kombiniert werden.

Die Heizrohre 18 können durch die Trennplatte 37 durchgeführt werden und sich über beide Teilräume erstrecken. Alternativ dazu - insbesondere bei zweistufiger Erhitzung - können zwei Gruppen von Heizrohren 18, nämlich eine Gruppe im oberen und eine Gruppe im unteren Teilraum, verwendet werden. Dabei können die Heizrohre 18 der beiden Gruppen für jeweils unterschiedliche Heizleistungen ausgelegt sein.

Der aus der Hochdruckturbine austretende Dampf wird durch die Zufuhrleitungen 6 in das Gehäuse 2 in den oberen Teilraum geleitet und strömt die Gehäuseinnenseite 11 in tangentialer Richtung an. Hierbei wird der Wasseranteil des Dampfes an der Gehäuseinnenseite 11 abgeschieden. Aufgrund der sich im Zyklon ausbildenden Strömungsverhältnisse und gegebenenfalls mit Hilfe von Leitblechen 32, Leitschaufeln 36 bzw. Lochblechen 34 strömt der gasförmige Anteil des Dampfes in den Abströmraum 16 und durchquert den im Innern der Trennplatte 37 gelegenen Übergang zum unteren Teilraum. Der gasförmige Anteil ändert nach Passieren des Übergangs seine Richtung und wird wieder nach außen durch den Ringraum 14 in Richtung der Gehäuseinnenseite 11 gelenkt, wobei eine erneute Erhitzung durch die im Ringraum 14 angeordneten Heizrohre 18 erfolgt. Anschließend strömt der erhitzte, gasförmige Anteil in die seitlich am Gehäuse 2 angebrachten Abfuhrleitungen 24 und weiter in die Niederdruckturbine.

Da die Trennplatte 37 nicht ganz bis an die Gehäuseinnenseite 11 heranreicht, sondern dort ein Ringspalt verbleibt, kann das an der Gehäuseinnenseite 11 herunter fließende Kondensat, hier Wasser, in den Kondensatablauf 42 im unteren Teilraum eintreten. Darüber hinaus ist ein zweiter Kondensatablauf 43 im vertieften Bodenbereich des Gehäuses 2 vorgesehen, über den das in unteren Teilraum sich sammelnde Kondensat durch eine Kondensatableitung 46 ablaufen kann.

Eine weitere Ausgestaltung der Vorrichtung 1, die mit den bislang gezeigten Ausführungen kombiniert werden kann, ist in Fig. 3 zu sehen. Auch hier ist die Mittelachse M des Gehäuses 2 im Wesentlichen senkrecht ausgerichtet. Die Zufuhrleitungen 6 münden in das Gehäuse 2 derart, dass der Fluidstrom mit einem Gefälle von ca. 15° die Innenseite des Gehäuses 2 anströmt. Dadurch wird der Wirbelströmung im Inneren des Hohlraumes eine - über die Schwerkraftwirkung hinaus gehende - nach unten gerichtete Geschwindigkeitskomponente überlagert, wodurch die gewünschte, im Wesentliche spiral- oder helixartige Strömungsführung unterstützt wird.

Darüber hinaus sind bei der in Fig. 3 dargestellten Variante im Einströmraum 12 zur verstärkten Abscheidung von Wasser Feinabscheider 28 angebracht. Das sich in den Feinabscheidern 28 sammelnde Kondensat wird durch eine Feinabscheiderkondensatableitung 50 in den Kondensatablauf 42 geleitet. Das Kondensat, in diesem Falle Wasser, wird durch die Kondensatableitungen 46 aus dem Gehäuse geleitet.

Eine mögliche Ausführungsform der optional vorgesehenen Leitschaufeln 36 ist in Fig. 4 in einem Querschnitt dargestellt. Die gewählte Querschnittsebene liegt senkrecht zur Mittelachse M der Vorrichtung 1. Dabei sind die Leitschaufeln 36 zwischen einer gedachten inneren Umrandung 54 und einer äußeren Umrandung 58 montiert. Die Umrandungen 54 und 58 sind in Wirklichkeit kreisförmig, was aber in der ganz und gar schematischen und nicht maßstabsgerechten Fig. 4 nicht erkennbar ist. Die Leitschaufeln 36 haben dabei ein gekrümmtes, sich in Richtung der Heizrohre 18 verjüngendes Profil (es sind nur die außen liegenden Heizrohre 18 des von den Leitschaufeln 36 umgebenen Ringbündels dargestellt). Die Leitschaufeln 36 beeinflussen die Strömungsrichtung 22 des Fluidstroms. Durch geeignete Form und Positionierung der Leitschaufeln 36 kann erreicht werden, dass die Heizrohre 18 im Wesentlichen frontal angeströmt werden. Eine tangentiale oder schräge Anströmung der Heizrohre 18 kann dadurch stark vermindert bzw. vermieden werden.

Die in Fig. 5 dargestellte Ausführungsform der Vorrichtung 1 mit im Wesentlichen vertikaler Ausrichtung der Mittelachse M ist für eine zweistufige Erhitzung bzw. Überhitzung des Fluidstroms ausgelegt. Dazu wird eine im äußeren Bereich des Ringraums 14 gelegene Gruppe von Heizrohren 18 über eine Anzapfdampfzuleitung 40 mit dem beispielsweise einer Hochdruckturbine entnommenen Anzapfdampf bei ca. 30 bar versorgt. Einer inneren Gruppe von Heizrohren 18 wird über die Frischdampfzuleitung 38 Frischdampf bei ca. 70 bar zugeleitet. Das sich im Ringraum 14 bildende Kondensat kann über die Kondensatableitungen 46 aus der Vorrichtung 1 abgeleitet werden. Zwischen den Eintrittssammlern für die mit unterschiedlichem Dampf versorgten Gruppen von Heizrohren 18 können zur Trennung der jeweiligen Dämpfe Trennbleche 82 vorgesehen sein. Dies gilt ebenso für die Austrittssammler.

Von dem durch die Zufuhrleitung 6 in das Gehäuse 2 einströmenden Fluidstrom wird an der Gehäuseinnenseite 11 und ggf. zusätzlich an im Einströmraum 12 angeordneten Feinabscheidern 28 der Wasseranteil abgeschieden, während der gasförmige Anteil in den Ringraum 14 strömt. Der gasförmige Anteil umströmt dabei erst die äußere, mit Anzapfdampf versorgte Gruppe von Heizrohren 18 und danach auf seinem Weg ins Innere des Abströmraums 16 die innere Gruppe von Heizrohren 18 an. Der gasförmige Anteil wird so auf seinem Weg ins Innere des Abströmraums 16 sukzessive erhitzt. Diese Art der zweistufigen Erhitzung kann auf eine mehrstufige Erhitzung mit Hilfe von zusätzlichen Dampfzuleitungen und Rohrgruppen in offensichtlicher Weise verallgemeinert werden. Ferner kann diese Form der zweistufigen oder mehrstufigen Erhitzung mit der Variante, in der in Richtung der Mittelachse M des Gehäuses 2 gesehen mehrere, auf unterschiedliche Heizleistung ausgelegte Gruppen von Heizrohren 18 hinter- bzw- übereinander angeordnet sind, kombiniert werden.

In der in Fig. 5 gezeigten Variante der Vorrichtung 1 führt die Abfuhrleitung 24 in vertikaler Richtung nach unten aus dem Abströmraum 16 heraus. Diese Ausgestaltung der Abfuhrleitung 24 und die damit verbundene, vertikal nach unten gerichtete Abführung des erhitzten Dampfes kann auch mit einer einstufigen Erhitzung kombiniert werden.

Eine vorteilhafte Ausführungsform einer Dampfturbinenanlage 62 ist in Fig. 6 gezeigt. Sie umfasst einen Frischdampferzeuger 66, eine Hochdruckturbine 70, sowie eine Niederdruckturbine 74. Die Vorrichtung 1 ist strömungsseitig zwischen die Hochdruckturbine 70 und die Niederdruckturbine 74 geschaltet. Der im Frischdampferzeuger 66 erzeugte Frischdampf wird zur Verrichtung von Arbeit in die Hochdruckturbine 70 geleitet. Unter Verrichtung von Arbeit entspannt sich der Dampf in der Hochdruckturbine 70, wodurch sich sein Wasseranteil erhöht. Damit der Dampf in der Niederdruckturbine 74 möglichst effizient zur Energieerzeugung verwendet werden kann, muss er in geeigneter Weise aufbereitet werden. Dazu muss sein Wasseranteil reduziert werden, bevor er anschließend in einen überhitzten Zustand überführt wird. Aus diesem Grunde wird der aus dem Dampfauslass der Hochdruckturbine 70 austretende Dampf über einen Verteiler durch Zufuhrleitungen 6 in das Gehäuse 2 der Vorrichtung 1 geleitet. Dort strömt der Dampf tangential zur Gehäuseinnenseite 11 ein und wird dadurch in Rotation versetzt. Der gasförmige Anteil des Dampfes strömt in das Gehäuseinnere, wo er durch Heizelemente, insbesondere Heizrohre, in einen überhitzten Zustand versetzt wird. Von dort wird der überhitzte Dampf durch Abfuhrleitungen 24 in den Dampfeinlass der Niederdruckturbine 74 geleitet. Dort kann der auf diese Weise aufbereitete Dampf weiter zur Energiegewinnung verwendet werden. Die Heizrohre (hier nicht eingezeichnet) der Vorrichtung 1 werden in diesem Ausführungsbeispiel durch die Heizzuleitung 78 mit Frischdampf aus dem Frischdampferzeuger 66 versorgt. Alternativ oder zusätzlich könnte der Hochdruckturbine 70 zu diesem Zweck Anzapfdampf entnommen werden.

Die Vorrichtung 1 ist selbstverständlich nicht auf den Einsatz in Dampfturbinenanlagen beschränkt. Sie kann im Wesentlichen immer dort eingesetzt werden, wo aus einem Mehrphasen-Fluidstrom die schwerere Komponente oder Phase abgeschieden werden soll und der gasförmige Anteil erhitzt bzw. überhitzt werden soll. Die schwere Komponente des Fluidstroms kann dabei wie oben erläutert Wasser sein. Es sind aber auch Anwendungen denkbar, in denen die schwere Komponente aus festen Teilchen besteht. Dabei könnte es sich beispielsweise um Ruß oder Schmutzpartikel handeln.

### Bezugszeichenliste

| | | | |
|---|---|---|---|
| 1 | Vorrichtung | M | Mittelachse |
| 2 | Gehäuse | | |
| 3 | Hohlraum | | |
| 6 | Zufuhrleitung | | |
| 10 | Einströmrichtung | | |
| 11 | Gehäuseinnenseite | | |
| 12 | Einströmraum | | |
| 14 | Ringraum | | |
| 16 | Abströmraum | | |
| 18 | Heizrohr | | |
| 20 | Einzelbündel | | |
| 22 | Strömungsrichtung | | |
| 24 | Abfuhrleitung | | |
| 28 | Feinabscheider | | |
| 32 | Leitblech | | |
| 34 | Lochblech | | |
| 36 | Leitschaufel | | |
| 37 | Trennplatte | | |
| 38 | Frischdampfzuleitung | | |
| 40 | Anzapfdampfzuleitung | | |
| 42, 43 | Kondensatablauf | | |
| 46 | Kondensatableitung | | |
| 50 | Feinabscheiderkondensatableitung | | |
| 54 | innere Umrandung | | |
| 58 | äußere Umrandung | | |
| 62 | Dampfturbinenanlage | | |
| 66 | Frischdampferzeuger | | |
| 70 | Hochdruckturbine | | |
| 74 | Niederdruckturbine | | |
| 78 | Heizzuleitung | | |
| 82 | Trennblech | | |

## Patentansprüche

1. Vorrichtung (1) zur Phasenseparation eines Mehrphasen-Fluidstroms mit einem im Wesentlichen um eine Mittelachse (M) rotationssymmetrisch ausgestalteten, einen Hohlraum (3) umschließenden Gehäuse (2), mit wenigstens einer Zufuhrleitung (6) für den Fluidstrom, die für eine im Wesentlichen tangential zur Gehäuseinnenseite (11) gerichtete Einströmung des Fluidstroms ausgelegt ist, und mit wenigstens einer Abfuhrleitung (24) für den separierten gasförmigen Anteil des Fluidstroms, **dadurch gekennzeichnet, dass** im Hohlraum (3) zur Erhitzung des gasförmigen Anteils ausgelegte Heizelemente in einem konzentrisch um die Mittelachse (M) gelegenen Ringraum (14) angeordnet sind.

2. Vorrichtung (1) nach Anspruch 1, wobei der Ringraum (14) mit den Heizelementen für eine Durchströmung des gasförmigen Anteils des Fluidstroms ausgelegt ist und den Hohlraum (3) in einen zwischen Gehäuseinnenseite (11) und Ringraum (14) liegenden Einströmraum (12) und einen innerhalb des Ringraums (14) liegenden Abströmraum (16) aufteilt.

3. Vorrichtung (1) nach Anspruch 1 oder 2, wobei das Gehäuse (2) im Wesentlichen hohlzylindrisch ausgestaltet ist.

4. Vorrichtung (1) nach einem der Ansprüche 1 bis 3 mit im Wesentlichen vertikaler Ausrichtung der Mittelachse (M).

5. Vorrichtung (1) nach einem der Ansprüche 1 bis 4, wobei die Heizelemente hinsichtlich Ihrer Heizleistung zur Überhitzung des gasförmigen Anteils des Fluidstroms, insbesondere Wasserdampfes, ausgelegt sind.

6. Vorrichtung (1) nach einem der Ansprüche 1 bis 5, wobei die oder jede Zufuhrleitung (6) derart ausgelegt ist, dass der Geschwindigkeitsvektor des in den Hohlraum (3) einströmenden Fluidstromes eine Komponente in Richtung der Mittelachse (M) des Gehäuses (2) aufweist.

7. Vorrichtung (1) nach Anspruch 6, wobei die jeweilige Zufuhrleitung (6) derart ausgestaltet ist, dass der Geschwindigkeitsvektor des in den Hohlraum (3) einströmenden Fluidstromes um 10 bis 30 Grad, insbesondere 15 Grad, bezüglich einer senkrecht zur Mittelachse (M) stehenden Ebene geneigt ist.

8. Vorrichtung (1) nach einem der Ansprüche 1 bis 7 mit vier Zufuhrleitungen (6), die gleichmäßig über den Umfang des Gehäuses (2) verteilt angeordnet sind.

9. Vorrichtung (1) nach einem der Ansprüche 2 bis 8, wobei im Einströmraum (12) Leitbleche (32) und/oder Leitschaufeln (36) angeordnet sind, die den gasförmigen Anteil des Fluidstroms in den Ringraum (14) lenken.

10. Vorrichtung (1) nach einem der Ansprüche 2 bis 9, wobei im Einströmraum (12) Feinabscheider (28) angeordnet sind, und wobei in den Einströmraum (12) eine Feinabscheiderkondensatableitung (50) eingesetzt ist, durch den das sich im Betriebszustand im Feinabscheider (28) bildende Kondensat aus dem Hohlraum (3) abgeführt wird.

11. Vorrichtung (1) nach einem der Ansprüche 1 bis 10, wobei im Ringraum (14) in Richtung der Mittelachse (M) gesehen zwei oder mehr Gruppen von Heizelementen hintereinander angeordnet sind, deren Heizelemente für jeweils unterschiedliche Heizleistungen ausgelegt sind.

12. Vorrichtung (1) nach einem der Ansprüche 1 bis 11, wobei die Heizelemente rohrförmig ausgestaltet sind und dazu ausgelegt sind, von einem fluiden Heizmedium, insbesondere Wasserdampf, durchströmt zu werden.

13. Vorrichtung (1) nach Anspruch 12, wobei die Heizelemente jeweils als geradlinige Rohre ausgebildet sind, die parallel zur Mittelachse (M) ausgerichtet sind.

14. Vorrichtung (1) nach Anspruch 12 oder 13, wobei jeweils mehrere zueinander benachbarte Heizelemente zu einem Bündel zusammengefasst sind.

15. Vorrichtung (1) nach einem der Ansprüche 1 bis 14, wobei in das Gehäuse (2) eine ringförmige, senkrecht zur Mittelachse (M) ausgerichtete Trennplatte (37) eingesetzt ist, die den Hohlraum (3) in zwei Teilräume aufteilt, und deren Innenkreis im Wesentlichen mit dem Innenkreis des Ringraums (14) übereinstimmt, und deren Außenkreisradius geringer als der Radius der Gehäuseinnenseite (11) ist.

16. Dampfturbinenanlage (62) mit einer Hochdruckturbine (70) und einer Niederdruckturbine (74) und einer Vorrichtung (1) nach einem der Ansprüche 1 bis 15, wobei die wenigstens eine Zufuhrleitung (6) mit dem Dampfauslass der Hochdruckturbine (70) verbunden ist, und wobei die wenigstens eine Abfuhrleitung (24) mit dem Dampfeinlass der Niederdruckturbine (74) verbunden ist.

17. Verfahren zum Betreiben einer Dampfturbinenanlage (62) mit einer Hochdruckturbine (70) und einer Niederdruckturbine (74), wobei der dem Dampfauslass der Hochdruckturbine (70) entströmende Dampf in einen Hohlraum (3) geleitet wird, der von einem im Wesentlichen um eine Mittelachse (M) rotationssymmetrischen Gehäuse (2) umschlossen ist, wodurch der Dampf in Rotation versetzt wird und sein gasförmiger Anteil vom flüssigen Anteil separiert und in einem inneren Bereich des Gehäuses (2) gesammelt wird, **dadurch gekennzeichnet**, das der gasförmige Anteil bei seinem Übertritt in den inneren Bereich durch Heizelemente erhitzt wird und anschließend dem Dampfeinlass der Niederdruckturbine (74) zugeführt wird.

18. Verfahren nach Anspruch 17, wobei zumindest einige der Heizelemente rohrförmig ausgestaltet sind und von in einem Dampferzeuger (66) erzeugten Frischdampf durchströmt werden.

19. Verfahren nach Anspruch 17 oder 18, wobei zumindest einige der Heizelemente rohrförmig ausgestaltet sind, und wobei der Hochdruckturbine (70) Anzapfdampf entnommen und in diese Heizelemente geleitet wird.

## Claims

1. A device (1) for phase separation of a multi-phase fluid flow, having a housing (2) substantially configured rotationally symmetrically around a central axis (M) and enclosing a hollow space (3), having at least one inlet line (6) for the fluid flow, which is designed for an inflow of the fluid flow oriented substantially tangential to the inner surface (11) of the housing, and having at least one outlet line (24) for the separated gaseous part of the fluid flow, **characterized in that** heating elements designed for heating the gaseous part are arranged inside the hollow space (3) in an annular space (14) situated concentrically around the central axis (M).

2. The device (1) of claim 1, wherein the annular space (14) with the heating elements is configured for a through-flow of the gaseous part of the fluid flow and divides the hollow space (3) into an inflow space (12) situated between the inner surface (11) of the housing and the annular space (14) and an outflow space (16) situated inside the annular space (14).

3. The device (1) of claim 1 ou 2, wherein the housing (2) is substantially designed as a hollow cylinder.

4. The device (1) of any of claims 1 to 3, with a substantially vertical orientation of the central axis (M).

5. The device (1) of any of claims 1 to 4, wherein the heating power of the heating elements is designed for overheating the gaseous part of the fluid flow, in particular water vapor.

6. The device (1) of any of claims 1 to 5, wherein the or each inlet line (6) is configured such that the velocity vector of the fluid flow flowing into the hollow space (3) includes a component in the direction of the central axis (M) of the housing (2).

7. The device (1) of claim 6, wherein the respective inlet line (6) is configured such that the velocity vector of the fluid flow flowing into the hollow space (3) is inclined by 10 to 30 degrees, in particular 15 degrees, relative to a plane perpendicular to the central axis (M).

8. The device (1) of any of claims 1 to 7, with four inlet lines (6) distributed uniformly over the circumference of the housing (2).

9. The device (1) of any of claims 2 to 8, wherein directional baffles (32) and/or guide blades (36) are arranged in the inflow space (12), which direct the gaseous part of the fluid flow into the annular space (14).

10. The device (1) of any of claims 2 to 9, wherein fine separators (28) are arranged in the inflow space (12), and wherein a fine-separator condensate discharge line (50) is placed in the inflow space (12), through which the condensate accumulating in the fine separator (28) during operation is discharged from the hollow space (3).

11. The device (1) of any of claims 1 to 10, wherein two or more groups of heating elements are arranged one behind the other in the annular space (14), viewed in the direction of the central axis (M), whose heating elements are each designed for different heating powers.

12. The device (1) of any of claims 1 to 11, wherein the heating elements are configured in the shape of tubes and are designed for being flown through by a fluid heating medium, in particular water vapor.

13. The device (1) of claim 12, wherein each of the heating elements is configured as a straight tube oriented parallel to the central axis (M).

14. The device (1) of claim 12 or 13, wherein in each case several heating elements which are adjacent to each other are combined in one bundle.

15. The device (1) of any of claims 1 to 14, wherein a ring-shaped separating plate (37), oriented vertical to the central axis (M), is placed in the housing (2) and divides the hollow space (3) into two partial spaces and whose inner circle substantially coincides with the inner circle of the annular space (14) and whose outer-circle radius is smaller than the radius of the inner side (11) of the housing.

16. A steam-turbine installation (62) with a high-pressure turbine (70) and a low-pressure turbine (74) and a device (1) according to any of claims 1 to 15, wherein the at least one inlet line (6) is connected with the steam outlet of the high-pressure turbine (70) and wherein the at least one outlet line (24) is connected with the steam inlet of the low-pressure turbine (74).

17. A method for operating a steam-turbine installation (62) with a high-pressure turbine (70) and a low-pressure turbine (74), wherein the steam flowing out of the steam outlet of the high-pressure turbine (70) is directed into a hollow space (3) enclosed by a housing (2) which is substantially rotationally symmetrical around a central axis (M), whereby the steam is rotated and its gaseous part is separated from the liquid part and is collected in an inner area of the housing (2), **characterized in that** the gaseous part is heated by means of heating elements upon its entry into the inner area and is then fed to the steam inlet of the low-pressure turbine (74).

18. The method of claim 17, wherein at least some of the heating elements are configured in the shape of tubes and are flown through by live steam generated in a steam generator (66).

19. The method of claim 17 or 18, wherein at least some of the heating elements are configured in the shape of tubes and wherein extraction steam is taken from the high-pressure turbine (70) and is directed into these heating elements.

## Revendications

1. Dispositif (1) pour la séparation de phases d'un flux de fluide multi-phases, ayant un boîtier (2) essentiellement configuré de manière symétrique de rotation sur un axe central (M) et enfermant un espace creux (3), ayant au moins une ligne d'entrée (6) pour le flux de fluide, qui est conçue pour une affluence du flux de fluide orientée essentiellement tangentiellement à la surface intérieure (11) du boîtier, et ayant au moins une ligne de sortie (24) pour la part gazeuse séparée du flux de fluide, **caractérisé en ce que** des éléments de chauffage conçus pour chauffer la part gazeuse sont disposés à l'intérieur de l'espace creux (3) dans un espace annulaire (14) situé concentriquement autour de l'axe central (M).

2. Dispositif (1) selon la revendication 1, dans lequel l'espace annulaire (14) avec les éléments de chauffage est configuré pour un passage de la part gazeuse du flux de fluide et sectionne l'espace creux (3) en un espace d'entrée (12) situé entre la surface intérieure (11) du boîtier et l'espace annulaire (14) et un espace de sortie (16) situé à l'intérieur de l'espace annulaire (14).

3. Dispositif (1) selon la revendication 1 ou 2, dans lequel le boîtier (2) est essentiellement conçu comme un cylindre creux.

4. Dispositif (1) selon l'une quelconque des revendications 1 à 3, avec une orientation essentiellement verticale de l'axe central (M).

5. Dispositif (1) selon l'une quelconque des revendications 1 à 4, dans lequel la puissance de chauffage des éléments de chauffage est conçue pour surchauffer la part gazeuse du flux de fluide, en particulier de la vapeur d'eau.

6. Dispositif (1) selon l'une quelconque des revendications 1 à 5, dans lequel la ou chaque ligne d'entrée (6) est configurée de telle sorte que le vecteur de vitesse du flux de fluide entrant dans l'espace creux (3) comprend une composante dans la direction de l'axe central (M) du boîtier (2).

7. Dispositif (1) selon la revendication 6, dans lequel la ligne d'entrée (6) respective est configurée de telle sorte que le le vecteur de vitesse du flux de fluide entrant dans l'espace creux (3) est incliné par 10 à 30 degrés, en particulier 15 degrés, relativement à un plan perpendiculaire à l'axe central (M).

8. Dispositif (1) selon l'une quelconque des revendications 1 à 7, avec quatre lignes d'entrée (6) distribuées uniformément sur la circonférence du boîtier (2).

9. Dispositif (1) selon l'une quelconque des revendications 2 à 8, dans lequel des tôles de guidage (32) et/ou des aubes directrices (36) sont disposés dans l'espace d'entrée (12), qui dirigent la part gazeuse du flux de fluide dans l'espace annulaire (14).

10. Dispositif (1) selon l'une quelconque des revendications 2 à 9, dans lequel des séparateurs fins (28) sont disposés dans l'espace d'entrée (12) et dans lequel une ligne de décharge (50) de condensat de séparateur fin est placée dans l'espace d'entrée (12), à travers laquelle le condensat s'accumulant dans le séparateur fin (28) pendant le fonctionnement est déchargé de l'espace creux (3).

11. Dispositif (1) selon l'une quelconque des revendications 1 à 10, dans lequel deux ou plusieurs groupes d'éléments de chauffage sont disposés l'un derrière l'autre dans l'espace annulaire (14), vu en direction de l'axe central (M), dont les éléments de chauffage sont conçus à chaque fois pour une puissance de chauffage différente.

12. Dispositif (1) selon l'une quelconque des revendications 1 à 11, dans lequel les éléments de chauffage sont configurés en tubes et sont conçu pour être parcourus par un médium de chauffage fluide, en particulier par vapeur d'eau.

13. Dispositif (1) selon la revendication 12, dans lequel chacun des éléments de chauffage est configuré en tube rectiligne orienté parallèlement à l'axe central (M).

14. Dispositif (1) selon la revendication 12 ou 13, dans lequel à chaque fois, plusieurs éléments de chauffage qui sont adjacents l'un à l'autre sont réunis en un faisceau.

15. Dispositif (1) selon l'une quelconque des revendications 1 à 14, dans lequel une plaque de séparation (37) en forme d'anneau, orientée verticalement à l'axe central (M), est placée dans le boîtier (2) et sectionne l'espace creux (3) en deux espaces partiels et dont le cercle intérieur coïncide essentiellement avec le cercle intérieur de l'espace annulaire (14) et dont le rayon du cercle extérieur est plus petit que le rayon de la surface intérieure (11) du boîtier.

16. Installation de turbines à vapeur (62) avec une turbine haute pression (70) et une turbine basse pression (74) et un dispositif (1) selon l'une quelconque des revendications 1 à 15, dans laquelle la au moins une ligne d'entrée (6) est connectée avec la sortie de vapeur de la turbine haute pression (70) et dans laquelle la au moins une line de sortie (24) est connectée avec l'entrée de vapeur de la turbine basse pression (74).

17. Procédé pour faire fonctionner une installation de turbines à vapeur (62) avec une turbine haute pression (70) et une turbine basse pression (74), dans lequel la vapeur sortant de la sortie de vapeur de la turbine haute pression (70) est dirigée dans un espace creux (3) enfermé par un boîtier (2) qui est essentiellement symétrique de rotation sur un axe central (M), par quoi la vapeur est mise en rotation et sa part gazeuse est séparée de la part liquide et est collectée dans une zone intérieure du boîtier (2), **caractérisé en ce que** la part gazeuse est chauffée au moyen d'éléments de chauffage lors de son entrée dans la zone intérieure et est alors alimentée à l'entrée de vapeur de la turbine basse pression (74).

18. Procédé selon la revendication 17, dans lequel au moins quelques-uns des éléments de chauffage sont configurés en tubes et sont parcourus par de la vapeur vive générée dans un générateur de vapeur (66).

19. Procédé selon la revendication 17 ou 18, dans lequel au moins quelques-uns des éléments de chauffage sont configurés en tubes et dans lequel de la vapeur soutirée est prise de la turbine haute pression (70) et est dirigée dans ces éléments de chauffage.
